# DEMANDE DE BREVET EUROPEEN

(11) **EP 4 765 184 A1**
(43) Date de publication de la demande: **24.06.2026**
(21) Numéro de dépôt: 24315591.8
(22) Date de dépôt: 19.12.2024
(51) Int. Cl.: H01H 71/00, H01H 71/02, H01H 71/08

(54) **APPAREILLAGE ELECTRIQUE DE PROTECTION PHASE NEUTRE**

(71) Demandeur: HAGER-ELECTRO SAS, 67210 Obernai (FR)
(72) Inventeur: Brunetti, Egidio, 67190 Grendelbruch (FR); Tyburn, William, 67000 Strasbourg (FR); Loux, Thierry, 67310 Bergbieten (FR); Benoit, Christian, 67870 Bischoffsheim (FR); Leroy, Benoît, 67650 Dambach-La-Ville (FR)
(74) Mandataire: Ipsilon

(57) **Abrégé**

L'invention concerne un appareillage électrique de protection phase neutre de préférence au format modulaire comprenant les bornes de connexion d'entrée de phase et de neutre (3) formant un sous-ensemble de raccordement d'entrée (9b) et les bornes de connexion de sortie de phase et de neutre (4, 8) formant un sous-ensemble de raccordement de sortie (10b), un sous-ensemble de protection (11a), caractérisé en ce que le sous-ensemble de raccordement d'entrée est dit neutre à droite et est spécifique et le sous ensemble de raccordement de sortie neutre est dit neutre à droite et est spécifique, lesquels sont associés au sous-ensemble de protection (11a) ou le sous-ensemble de raccordement d'entrée neutre est dit neutre à gauche (9b) et est spécifique et le sous ensemble de raccordement de sortie neutre est dit neutre à gauche (10b) et est spécifique lesquels sont associés au sous-ensemble de protection (11a) et le sous-ensemble de protection (11a) est dit commun et est identique qu'il soit associé au sous-ensemble de raccordement d'entrée neutre à droite spécifique et au sous ensemble de raccordement de sortie neutre à droite spécifique, ou qu'il soit associé au sous-ensemble de raccordement d'entrée neutre à gauche (9b) spécifique et au sous ensemble de raccordement de sortie neutre à gauche (10b) spécifique.

## Description

La présente invention concerne le domaine des appareillages électriques de protection phase neutre.

Dans un appareillage électrique de protection phase neutre, il existe actuellement deux versions de raccordement. Dans la première version de raccordement la voie de courant neutre est positionnée à droite par rapport à la voie de courant phase et dans une deuxième version de raccordement la voie de courant de neutre est positionnée à gauche par rapport à la voie de courant phase. Actuellement, l'architecture des voies de courant et des fonctions de protection est systématiquement différente entre les deux versions de raccordement.

Le plus souvent dans la première version de raccordement avec la voie de courant neutre à droite, la voie de courant neutre et ses fonctions de protection se trouvent dans la partie droite de l'enveloppe par rapport à la phase. Réciproquement pour la deuxième version de raccordement avec la voie de courant de neutre à gauche, la voie de courant neutre et ses fonctions de protection se trouvent dans la partie gauche de l'enveloppe par rapport à la phase. Cette différence d'architecture implique le développement et la mise au point de deux fonctions de protection différentes qui n'ont pas nécessairement les mêmes performances.

Dans certaines architectures connues, l'on connaît des appareils avec une rotation à 180 degrés des voies de courant entre les deux versions de raccordement et des appareils avec une symétrie par rapport au plan vertical entre les deux versions de raccordement. Bien que l'on puisse observer une certaine mutualisation d'une partie des composants, la position des voies de courant et des fonctions de protection diffère entre les deux versions de raccordement en raison de la transformation de l'architecture.

Le document EP1962320 divulgue un appareil qui comprend des blocs centraux de dimensions standards effectuant des fonctions de différenciation et de disjonction et pourvus de faces perpendiculaires aux côtés de jonction. Les blocs centraux ont des bornes électriques provenant de circuits assurant les fonctions des blocs centraux et situées à des emplacements standards dans différentes largeurs. Les blocs d'extrémité sont fixés aux blocs centraux et sont sélectionnés parmi une gamme de blocs d'extrémité prédéterminés pour compléter un boîtier de l'appareil, permettant ainsi l'intégration et la connexion du boîtier. Cette invention consiste en un produit contenant les fonctions de protection phase et neutre sans raccordement ni système de montage sur rail. Ces derniers sont ajoutés sous forme de bloc dans les zones d'interfaces prévues à cet effet. Des éléments différenciants en termes de raccordement et de montage rail en fin de procédé peuvent être ajoutés mais sous forme de blocs distincts.

Le document DE102023104115 divulgue un dispositif de protection électrique, comprenant une première sous unité modulaire qui inclut : - une ligne de courant de phase, comprenant une première paire de contacts, - une ligne de courant de conducteur neutre, comprenant une deuxième paire de contacts, - une unité de commutation, - une unité de déclenchement magnétique, - une unité de déclenchement différentiel, où la première sous-unité modulaire s'étend sur une largeur dans une première direction inférieure à la valeur d'un module, où la première sous-unité modulaire s'étend en outre longitudinalement sur une longueur dans une deuxième direction, - une cloison. Le dispositif de protection électrique présente la particularité que la cloison s'étend dans la deuxième direction sur une longueur de séparation inférieure à la longueur pour séparer un premier compartiment du côté de la phase, comprenant la première paire de contacts, d'un deuxième compartiment du côté du conducteur neutre, comprenant la deuxième paire de contacts, le premier compartiment étant séparé du deuxième compartiment, l'unité de déclenchement magnétique et l'unité de déclenchement différentiel s'étendent dans la première direction chacune sur pratiquement toute la largeur et se trouvent chacune en dehors du premier compartiment et du deuxième compartiment. Dans ce dispositif, les voies de courants phase et neutre sont amenées à se croiser afin de réaliser les raccordements amont et aval du produit.

La présente invention a pour but de pallier au moins l'un de ces inconvénients. et vise à mutualiser au moins les fonctions de protection d'un appareillage électrique de protection avec un raccordement neutre à gauche et d'un appareillage électrique de protection avec un raccordement neutre à droite.

A cet effet, l'invention concerne un appareillage électrique de protection phase neutre selon la revendication 1.

L'invention sera mieux comprise, grâce à la description ci-après, qui se rapporte à plusieurs modes de réalisations préférés, donnés à titre d'exemple non limitatifs, et expliqués avec référence aux dessins schématiques annexés, dans lesquels :
[Fig. 1] la figure 1 représente une vue partielle du côté droit d'un appareillage électrique de protection phase neutre comportant un sous ensemble de protection commun dit neutre à droite associé à un sous-ensemble de raccordement d'entrée neutre à gauche et à un sous-ensemble de raccordement de sortie neutre à gauche selon un premier exemple de réalisation,
[Fig. 2] la figure 2 représente une vue en perspective partielle du côté droit de l'appareillage électrique de protection phase neutre illustré à la figure 1,
[Fig. 3] la figure 3 représente une vue en perspective partielle du côté droit de l'appareillage électrique de protection phase neutre illustré à la figure 1,
[Fig. 4] la figure 4 représente une vue partielle du côté gauche de l'appareillage électrique de protection phase neutre selon le premier exemple de réalisation,
[Fig. 5] la figure 5 représente une vue en perspective partielle du côté gauche de l'appareillage électrique de protection phase neutre illustré à la figure 4,
[Fig. 6] la figure 6 représente une vue en perspective partielle du côté gauche de l'appareillage électrique de protection phase neutre illustré à la figure 4,
[Fig. 7] la figure 7 représente une vue en perspective du côté gauche de l'appareillage électrique de protection phase neutre selon le premier exemple de réalisation,
[Fig. 8] la figure 8 représente une vue en perspective du côté droit de l'appareillage électrique de protection phase neutre selon le premier exemple de réalisation,
[Fig. 9] la figure 9 représente une vue en perspective et en éclaté de l'appareillage électrique de protection phase neutre selon le premier exemple de réalisation,
[Fig. 10] la figure 10 représente une vue partielle du côté droit d'un appareillage électrique de protection phase neutre comportant un sous ensemble de protection commun dit neutre à droite associé à un sous-ensemble de raccordement d'entrée neutre à droite et à un sous-ensemble de raccordement de sortie neutre à droite selon un deuxième exemple de réalisation, et
[Fig. 11] la figure 11 représente une vue partielle du côté gauche de l'appareillage électrique de protection phase neutre selon le deuxième exemple de réalisation.

L'appareillage électrique de protection phase neutre de préférence au format modulaire comprend :
- une ligne de courant de phase comprenant au moins un premier ensemble de contacts fixe et mobile 1, 2 entre une borne de connexion d'entrée de phase 3 et une borne de connexion de sortie de phase 4,
- une ligne de courant de neutre comprenant au moins un deuxième ensemble de contacts fixe et mobile 5, 6 entre une borne de connexion d'entrée de neutre 7 et une borne de connexion de sortie de neutre 8,
   les bornes de connexion d'entrée de phase et de neutre 3, 7 formant un sous-ensemble de raccordement d'entrée 9a, 9b et les bornes de connexion de sortie de phase et de neutre 4, 8 formant un sous-ensemble de raccordement de sortie 10a, 10b,
- un sous-ensemble de protection 11a comportant les premier et deuxième ensembles de contacts fixes et mobiles 1, 2, 5, 6, une unité de commutation 12 comportant un organe de manoeuvre 13 et au moins une serrure 14 reliée aux contacts mobiles 2, 6, une unité de déclenchement 15 configurée pour actionner la serrure 14 en cas de détection d'un défaut pour séparer les contacts fixes et mobiles 1, 2, 5, 6 des premier et deuxième ensembles.

Conformément à l'invention, l'appareillage électrique de protection phase neutre est caractérisé en ce que :
- le sous-ensemble de raccordement d'entrée est dit neutre à droite 9a et est spécifique et comprend la borne de connexion d'entrée de neutre 7 disposée à droite de la borne de connexion d'entrée de phase 3, et le sous ensemble de raccordement de sortie neutre est dit neutre à droite 10a et est spécifique et comprend la borne de connexion de sortie de neutre 8 disposée à droite de la borne de connexion de sortie de phase 4, lesquels sont associés au sous-ensemble de protection 11a ou
- le sous-ensemble de raccordement d'entrée neutre est dit neutre à gauche 9b et est spécifique et comprend la borne de connexion d'entrée de neutre 7 disposée à gauche de la borne de connexion d'entrée de phase 3, et le sous ensemble de raccordement de sortie neutre est dit neutre à gauche 10b et est spécifique et comprend la borne de connexion de sortie de neutre 8 disposée à gauche de la borne de connexion de sortie de phase 4, lesquels sont associés au sous-ensemble de protection 11a et
- en ce que le sous-ensemble de protection 1 1a est dit commun et est identique qu'il soit associé au sous-ensemble de raccordement d'entrée neutre à droite 9a spécifique et au sous ensemble de raccordement de sortie neutre à droite 10a spécifique, ou qu'il soit associé au sous-ensemble de raccordement d'entrée neutre à gauche 9b spécifique et au sous ensemble de raccordement de sortie neutre à gauche 10b spécifique.

Avantageusement, la solution proposée permet de proposer un sous-ensemble de protection 11a commun quelle que soit la version de raccordement soit neutre à gauche, soit neutre à droite et au contraire de différencier la zone de raccordement de l'appareillage électrique de protection au moyen du sous-ensemble de raccordement d'entrée 9a, 9b et du sous-ensemble de raccordement de sortie 10a, 10b qui sont spécifiques selon la version de raccordement neutre à gauche ou neutre à droite. Actuellement, aucune solution technique ne propose une architecture de sous-ensemble de protection pouvant être strictement commune au niveau des voies de courant 16, 17 et des fonctions de protection entre un appareillage électrique de protection à raccordement neutre à gauche et raccordement neutre à droite. On évite également par cette solution de croiser les voies de courant de neutre et de phase 16, 17 dans le sous-ensemble de protection commun 11a ce qui simplifie la conception. Dans le sous-ensemble de protection 11a selon l'invention au moins les premier et deuxième ensembles de contacts fixes et mobiles 1, 2, 5, 6, l'unité de commutation 12 et l'unité de déclenchement 15 et le cas échéant une unité d'extinction d'arc électrique 42, 43, 44 sont identiques et positionnés de la même manière l'un par rapport à l'autre peu importe le sous-ensemble de raccordement d'entrée 9a, 9b et le sous-ensemble de raccordement de sortie 10a, 10b auxquels il est associé. En outre, les performances entre les deux versions sont ainsi identiques.

De préférence, selon une première variante de réalisation selon l'invention illustrée dans les figures en relation avec les premier et deuxième exemples de réalisation, le sous ensemble de protection commun est dit neutre à droite 11a et comprend une voie de courant de neutre 16 comportant le deuxième ensemble de contacts fixe et mobile 5, 6, disposée à droite d'une voie de courant de phase 17 comportant le premier ensemble de contacts fixe et mobile 1, 2, le sous ensemble de protection dit neutre à droite 11a étant associé soit aux sous-ensembles de raccordement d'entrée et de sortie neutre à droite 9a, 10a spécifiques, soit aux sous-ensembles de raccordement d'entrée et de sortie neutre à gauche spécifiques 9b, 10b.

De préférence, selon une deuxième variante de réalisation selon l'invention non illustrée dans les figures, le sous ensemble de protection commun est dit neutre à gauche et comprend une voie de courant de neutre 16 comportant le deuxième ensemble de contacts fixe et mobile 5, 6, disposée à gauche d'une voie de courant de phase 17 faisant partie de la ligne de courant de phase comportant le premier ensemble de contacts fixe et mobile 1, 2, le sous ensemble de protection dit neutre à gauche étant associé soit aux sous-ensembles de raccordement d'entrée et de sortie neutre à droite 9a, 10a spécifiques, soit aux sous-ensembles de raccordement d'entrée et de sortie neutre à gauche 9b, 10b spécifiques.

Avantageusement, deux variantes de sous-ensemble de protection 11a commun sont possibles car la voie de courant de neutre 16 peut se situer à droite ou à gauche par rapport à la voie de courant de phase 17. Dans les figures du premier exemple de réalisation qui illustrent la première variante de réalisation, le sous ensemble de protection commun est neutre à droite 11a avec la voie de courant de neutre 16 qui est à droite de la voie de courant de phase 17 et est associé aux sous-ensembles de raccordement d'entrée et de sortie neutre à gauche spécifiques 9b, 10b. Dans les figures du deuxième exemple de réalisation qui illustrent la première variante de réalisation, le sous ensemble de protection commun est neutre à droite 11a avec la voie de courant de neutre 16 qui est à droite de la voie de courant de phase 17 et est associé aux sous-ensembles de raccordement d'entrée et de sortie neutre à droite spécifiques 9a, 10a.

De préférence, le sous-ensemble de raccordement d'entrée 9a, 9b comprend la borne de connexion d'entrée de neutre 7 et un premier organe de jonction 18 la raccordant à la voie de courant de neutre 16 et comprend la borne de connexion d'entrée de phase 3 et un deuxième organe de jonction 19 la raccordant à la voie de courant de phase 17, et le sous ensemble de raccordement de sortie 10a, 10b comprend la borne de connexion de sortie de neutre 8 et un troisième organe de jonction 20 la raccordant à la voie de courant de neutre 16 et comprend la borne de connexion de sortie de phase 4 et un quatrième organe de jonction 21 la raccordant à la voie de courant de phase 17.

Les sous-ensembles de raccordement spécifiques 9a, 9b, 10a, 10b comprennent des organes de jonction 18, 19, 20, 21 qui ont notamment pour fonction de raccorder électriquement les bornes de connexion 3, 4, 7, 8 aux voies de courant 16, 17 et qui ont la particularité d'être spécifiques au type de raccordement soit neutre à gauche, soit neutre à droite.

De préférence, selon une possibilité de la première variante de réalisation qui est illustrée dans les figures en relation avec le deuxième exemple de réalisation, le sous ensemble de protection dit neutre à droite 11a est associé aux sous-ensembles de raccordement d'entrée et de sortie neutre à droite 9a, 10a spécifiques et les sous-ensembles de raccordement d'entrée et de sortie neutre à droite 9a, 10a spécifiques comprennent respectivement le premier organe de jonction 18 ne croisant pas le deuxième organe de jonction 19 et le troisième organe de jonction 20 ne croisant pas le quatrième organe de jonction 21.

De préférence, selon une autre possibilité de la première variante de réalisation qui est illustrée dans les figures en relation avec le premier exemple de réalisation, le sous ensemble de protection dit neutre à droite 11a est associé aux sous-ensembles de raccordement d'entrée et de sortie neutre à gauche 9b, 10b spécifiques et les sous-ensembles de raccordement d'entrée et de sortie neutre à gauche 9b, 10b spécifiques comprennent respectivement le premier organe de jonction 18 croisant le deuxième organe de jonction 19 et le troisième organe de jonction 20 croisant le quatrième organe de jonction 21.

De préférence, selon une possibilité de la deuxième variante de réalisation qui n'est pas illustrée, le sous ensemble de protection dit neutre à gauche est associé aux sous-ensembles de raccordement d'entrée et de sortie neutre à gauche 9b, 10b spécifiques et les sous-ensembles de raccordement d'entrée et de sortie neutre à gauche 9b, 10b spécifiques comprennent respectivement le premier organe de jonction 18 ne croisant pas le deuxième organe de jonction 19 et le troisième organe de jonction 20 ne croisant pas le quatrième organe de jonction 21.

De préférence, selon une autre possibilité de la deuxième variante de réalisation qui n'est pas illustrée, le sous ensemble de protection dit neutre à gauche est associé aux sous-ensembles de raccordement d'entrée et de sortie neutre à droite 9a, 10a spécifiques et en ce que les sous-ensembles de raccordement d'entrée et de sortie neutre à droite 9a, 10a spécifiques comprennent respectivement le premier organe de jonction 18 croisant le deuxième organe de jonction 19 et le troisième organe de jonction 20 croisant le quatrième organe de jonction 21.

Les organes de jonction 18, 19, 20, 21 sont distincts en fonction de la version de raccordement et de la variante du sous ensemble de protection 11a. Les sous-ensembles de raccordement 9a, 9b, 10a, 10b qui sont spécifiques à la version de raccordement permettent si nécessaire le croisement des lignes de courant de neutre et de phase au niveau des organes de jonction 18, 19, 20, 21 et en dehors du sous-ensemble de protection 11a. Cela est notamment le cas lorsque le sous-ensemble de protection 11a et le sous-ensemble de raccordement 9a, 9b, 10a, 10b n'ont pas la phase et le neutre du même côté, c'est-à-dire si l'on associe le sous ensemble de protection dit neutre à droite 11a aux sous-ensembles de raccordement d'entrée et de sortie neutre à gauche 9b, 10b spécifiques ou si l'on associe le sous ensemble de protection dit neutre à gauche aux sous-ensembles de raccordement d'entrée et de sortie neutre à droite 9a, 10a spécifiques. Le croisement au niveau des organes de jonction 18, 19, 20, 21 se fait de préférence dans des plans distincts pour respecter des distances d'isolement entre le potentiel de phase et le potentiel de neutre.

De préférence et comme l'illustrent les figures 1 à 3 et 9, le premier organe de jonction 18 est intégré dans le prolongement d'une première extrémité 22 de la voie de courant de neutre 16 et le troisième organe de jonction 20 est intégré dans le prolongement d'une deuxième extrémité 23 de la voie de courant de neutre 16.

Dans cette configuration l'intégration du premier/troisième organe de jonction 18, 20 dans le prolongement de la voie de courant de neutre 16 au niveau de ses première et deuxième extrémités 22, 23 opposées respectives permet d'éviter de multiplier le nombre de pièces et d'avoir à réaliser des soudures pour former des connexions. Par ailleurs, cette architecture permet d'utiliser des bornes de connexion d'entrée et de sortie de neutre 7, 8 qui sont standards, puisque celles-ci n'intègrent pas d'organe de jonction. Toutefois, dans d'autres variantes non illustrées le premier/troisième organe de jonction 18, 20 pourrait être une pièce indépendante de la voie de courant de neutre 16.

De préférence et comme l'illustrent les figures 4 à 6 et 9, le deuxième organe de jonction 19 et le quatrième organe de jonction 21 sont des pièces distinctes et séparées de la voie de courant de phase 17 et des bornes de connexion de sortie et d'entrée de phase 3, 4 et le deuxième organe de jonction 19 est soudé à une première extrémité 24 de la voie de courant de phase 17 et le quatrième organe de jonction 21 est soudé à une deuxième extrémité 25 de la voie de courante de phase 17.

Avantageusement, dans cette configuration le deuxième et quatrième organes de jonction 19, 21 ne sont ni intégrés à la voie de courant de phase 17, ni aux bornes de connexion d'entrée et de sortie de phase 3, 4, mais sont des pièces indépendantes. Cette architecture permet d'utiliser des bornes de connexion d'entrée et de sortie de phase 3, 4 qui sont standards, puisque celles-ci n'intègrent pas d'organes de jonction.

De préférence et comme l'illustrent les figures, l'appareillage électrique de protection phase neutre comprend une paroi de séparation 26 en matériau isolant séparant au moins la voie de courant de phase 17 de la voie de courant de neutre 16, la borne de connexion d'entrée de phase 3 de la borne de connexion d'entrée de neutre 7 et de préférence la borne de connexion de sortie de phase 4 de la borne de connexion de sortie de neutre 8.

La paroi de séparation 26 forme une entretoise qui crée une barrière isolante notamment entre la ligne de phase et la ligne de neutre et permet de les isoler électriquement l'une de l'autre.

De préférence, la paroi de séparation 26 comprend une extrémité supérieure 27 comprenant des premières zones de passage 28, 29 des premier et deuxième organes de jonction 18, 19 et une extrémité inférieure 30 comprenant des deuxièmes zones de passage 31, 32 des troisième et quatrième organes de jonction 20, 21.

Avantageusement, les premières zones de passage 28, 29 et deuxièmes zones de passage 31, 32 permettent les croisements localisés des lignes de courant de phase et de neutre pour permettre aux organes de jonction 18, 19, 20, 21 de se croiser. Ces croisements sont localisés respectivement à l'extrémité supérieure 27 et à l'extrémité inférieure 30 de la paroi de séparation 26. La solution proposée permet de mutualiser le sous-ensemble de protection commun 11a et de différencier seulement le sous-ensemble de raccordement d'entrée 9a, 9b, le sous-ensemble de raccordement de sortie 10a, 10b et la paroi de séparation 26 de l'appareillage électrique de protection.

De préférence et comme l'illustrent les figures 1 à 3 et 9, la voie de courant de neutre 16 comprend une première portion 33 de voie de courant de neutre 16 reliée au moins au premier organe de jonction 18 et au contact fixe 5 du deuxième ensemble de contacts et comprend une deuxième portion 34 de voie de courant de neutre 16 reliée électriquement au moins au contact mobile 6 du deuxième ensemble de contacts et au troisième organe de jonction 20.

De préférence et comme l'illustrent les figures 4 à 6 et 9, la voie de courant de phase 17 comprend une première portion 35 de voie de courant de phase 17 reliée électriquement au moins au deuxième organe de jonction 19 et au contact fixe 1 du premier ensemble de contacts et comprend une deuxième portion 36 de voie de courant de phase 17 reliée électriquement au moins au contact mobile 2 du premier ensemble de contacts et au quatrième organe de jonction 21.

L'appareillage électrique de protection phase neutre comprend au moins une ligne de courant de phase et une ligne de courant de neutre. Dans un exemple, l'appareillage électrique de protection phase neutre comprend une seule ligne de courant de phase et une seule ligne de courant de neutre comme l'illustrent les figures.

L'appareillage électrique de protection phase neutre peut être par exemple un interrupteur différentiel ou un disjoncteur ou un disjoncteur différentiel, ces exemples ne sont pas limitatifs. Les figures illustrent un appareillage électrique de protection phase neutre de type disjoncteur.

L'appareillage électrique de protection phase neutre est de préférence au format modulaire, c'est-à-dire qu'il comprend de préférence un boîtier 37 formant une enveloppe dont la largeur vaut un multiple d'un module qui est une valeur normalisée valant de préférence sensiblement 18 millimètres. Les figures illustrent un appareillage électrique de protection phase neutre de type disjoncteur au format modulaire de largeur valant un module.

Le boîtier 37 peut comprendre une première coque 38 et une deuxième coque 39 qui une fois assemblées entre elles forment une enveloppe. Le boîtier 37 présente de préférence une hauteur valant 83 millimètres ou 87 millimètres. Les faces internes 38a des première et deuxième coques 38, 39 présentent de préférence des empreintes de positionnement de pièces, ce qui facilite le montage lors de la fabrication. De préférence, la première coque 38 et la deuxième coque 39 sont également différentes en fonction des versions de raccordement.

La borne de connexion d'entrée de phase 3, la borne de connexion de sortie de phase 4, la borne de connexion d'entrée de neutre 7 et la borne de connexion de sortie de neutre 8 sont par exemple du type cage à vis et/ou à serrage automatique de préférence standards. Les figures illustrent un appareillage électrique dont les bornes de connexion 3, 4, 7, 8 sont des cages à vis standards.

Le sous-ensemble de raccordement d'entrée 9a, 9b comprend au moins la borne de connexion d'entrée de phase 3 et la borne de connexion d'entrée de neutre 7. Le sous-ensemble de raccordement d'entrée 9a, 9b peut en outre comprendre le premier organe de jonction 18 et le deuxième organe de jonction 19.

Le sous-ensemble de raccordement d'entrée 9a, 9b permet d'une part le raccordement électrique de l'appareillage électrique de protection phase neutre au réseau électrique ou à une source d'alimentation électrique et d'autre part le raccordement électrique de la borne de connexion d'entrée de phase 3 et de la borne de connexion d'entrée de neutre 7 au sous-ensemble de protection 11a.

Le sous-ensemble de raccordement de sortie 10a, 10b comprend au moins la borne de connexion de sortie de phase 4 et la borne de connexion de sortie de neutre 8. Le sous-ensemble de raccordement de sortie 10a, 10b peut en outre comprendre le troisième organe de jonction 20 et le quatrième organe de jonction 21.

Le sous-ensemble de raccordement de sortie 10a, 10b permet d'une part le raccordement électrique de l'appareillage électrique de protection phase neutre à au moins une charge d'une installation électrique à protéger et d'autre part le raccordement électrique de la borne de connexion de sortie de phase 4 et de la borne de connexion de sortie de neutre 8 au sous-ensemble de protection 11a.

Le premier organe de jonction 18, le deuxième organe de jonction 19, le troisième organe de jonction 20 et le quatrième organe de jonction 21 sont de préférence des éléments conducteurs d'électricité tels que par exemple une ou des plaques conductrices de préférence en métal et/ou un ou des câbles électriques. Dans l'exemple illustré dans les figures, les organe de jonction 18, 19, 20, 21 sont des plaques conductrices métalliques.

Le premier organe de jonction 18 et le deuxième organe de jonction 19 ont respectivement pour fonction d'opérer le raccordement électrique de la borne de connexion d'entrée de neutre 7 à la voie de courant de neutre 16 et de la borne de connexion d'entrée de phase 3 à la voie de courant de phase 17.

Le troisième organe de jonction 20 et le quatrième organe de jonction 21 ont respectivement pour fonction d'opérer le raccordement électrique de la borne de connexion de sortie de neutre 8 à la voie de courant de neutre 16 et de la borne de connexion de sortie de phase 4 à la voie de courant de phase 17.

Le sous-ensemble de protection 11a comprend de préférence les premier et deuxième ensembles de contacts fixes et mobiles 1, 2, 4, 6, l'unité de commutation 12 et l'unité de déclenchement 15, la voie de courant de neutre 16 et la voie de courant de phase 17.

Le sous-ensemble de protection 11a ne comprend pas les bornes de connexion 3, 4, 7, 8 et ne comprend pas les organes de jonction 18, 19, 20, 21.

Le sous-ensemble de protection 11a assure au moins une fonction de protection en cas d'apparition d'au moins un défaut sur la ligne de courant de phase et/ou la ligne de courant de neutre. L'au moins un défaut peut être un défaut de type surcharge et/ou court-circuit et/ou courant différentiel et/ou arc électrique, etc. L'unité de déclenchement 15 peut être adaptée en fonction du ou des défauts à détecter.

Par exemple comme l'illustrent les figures, l'unité de déclenchement 15 peut comprendre un déclencheur magnétique 40 relié électriquement à la voie de courant de phase 17, configuré pour actionner la serrure 14 en cas de défaut de type court-circuit.

Par exemple comme l'illustrent les figures, l'unité de déclenchement 15 peut comprendre seul ou en combinaison avec le déclencheur magnétique 40, un déclencheur thermique 41 relié électriquement à la voie de courant de phase 17 configuré pour actionner la serrure 14 en cas de défaut de type surcharge.

Le sous-ensemble de protection 11a peut en outre comprendre une unité d'extinction d'arc électrique comportant au moins une chambre de coupure 42 et une ou plusieurs tôles d'arc 43a, 43b, 44a, 44b.

L'unité de commutation 12 comprend l'organe de manoeuvre 13 et la serrure 14.

La voie de courant de neutre 16 et la voie de courant de phase 17 comprennent chacune de préférence plusieurs éléments conducteurs d'électricité reliés électriquement entre eux tels que par exemple une ou des plaques conductrices de préférence en métal et/ou un ou des câbles électriques.

La voie de courant de neutre 16 peut comprendre par exemple une première portion 33 et une deuxième portion 34 sous la forme de plaques métalliques et/ou de câbles conducteurs comme l'illustrent les figures.

La voie de courant de phase 17 peut comprendre par exemple une première portion 35 et une deuxième portion 36 la forme de plaques métalliques et/ou de câbles conducteurs comme l'illustrent les figures.

La première extrémité 22, la deuxième extrémité 23, la première extrémité 24, et la deuxième extrémité 25 sont reliées électriquement au premier organe de jonction 18, au deuxième organe de jonction 19, au troisième organe de jonction 20 et au quatrième organe de jonction 21 par exemple par soudure si elles sont formées par des pièces distinctes ou par appui contact ou par prolongement.

La paroi de séparation 26 est de préférence en matériau isolant électrique par exemple du plastique.

La face droite 26a et la face gauche 26b de la paroi de séparation 26 présentent de préférence des empreintes de positionnement de pièces, ce qui facilite le montage lors de la fabrication.

L'extrémité supérieure 27 de la paroi de séparation 26 est de préférence située à proximité du sous-ensemble de raccordement d'entrée 9a, 9b.

L'extrémité inférieure 30 de la paroi de séparation 26 est de préférence située à proximité du sous-ensemble de raccordement de sortie 10a, 10b.

La paroi de séparation 26 permet également de compartimenter l'intérieur du boîtier 37 en deux, de part et d'autre de celle-ci, un premier compartiment étant délimité par la face interne 38a de la première coque 38 et un deuxième compartiment étant délimité par la face interne de la deuxième coque 39.

Le premier compartiment et le deuxième compartiment permettent de compartimenter les pièces de l'appareillage électrique de protection qui sont reliées au potentiel de phase et les pièces de l'appareillage électrique de protection reliées au potentiel de neutre pour respecter des distances d'isolement.

Une partie de la serrure 14, l'organe de manoeuvre 13, et une partie du déclencheur magnétique 40 peuvent ne pas être contenus dans le premier compartiment et dans le deuxième compartiment.

Les premières et deuxièmes zones de passage 28, 29 31, 32 sont dimensionnées et positionnées dans la paroi de séparation 26 pour permettre le passage des premier, deuxième, troisième, quatrième organes de jonction 18, 19, 20, 21.

Les premières et deuxièmes zones de passage 28, 29 31, 32 peuvent comprendre une ou des fentes et/ou une ou des découpes et/ou une ou des fenêtres ou similaires.

Les figures 1 à 9 illustrent un appareillage électrique de protection phase neutre avec une seule ligne de courant de phase et une seule ligne de courant de neutre selon un premier exemple de réalisation de type disjoncteur et qui est au format modulaire de largeur modulaire valant un module. En outre, l'appareillage électrique de protection phase neutre comprend le sous ensemble de protection dit neutre à droite 11a qui est associé aux sous-ensembles de raccordement d'entrée et de sortie neutre à gauche spécifiques 9b, 10b.

Les figures 1 à 3 montrent partiellement l'appareillage électrique de protection phase neutre vu par son côté droit et notamment le deuxième compartiment.

Le deuxième compartiment qui est délimité par la paroi de séparation 26 et la face interne de la deuxième coque 39, qui sur cette figure n'est pas visible, comprend une partie des sous-ensembles de raccordement d'entrée et de sortie neutre à gauche spécifiques 9b, 10b et une partie du sous ensemble de protection neutre à droite 11a.

En ce qui concerne le sous-ensemble de raccordement d'entrée 9b, le deuxième compartiment comprend à proximité de l'extrémité supérieure 27 la borne de connexion d'entrée de phase 3 qui est sous la forme d'une cage à vis, une partie du deuxième organe de jonction 19 qui est relié à la borne de connexion d'entrée de phase 3 et une partie du premier organe de jonction 18. Les premier et deuxième organes de jonction 18, 19 traversent par ailleurs la paroi de séparation 26 au niveau des premières zones de passage 28, 29. Le premier organe de jonction 18 prolonge la première extrémité 22 de la voie de courant de neutre 16.

En ce qui concerne le sous-ensemble de raccordement de sortie 10b, le deuxième compartiment comprend à proximité de l'extrémité inférieure 30 la borne de connexion de sortie de phase 4 qui est sous la forme d'une cage à vis, une partie du quatrième organe de jonction 21 qui est relié à la borne de connexion de sortie de phase 4 et une partie du troisième organe de jonction 20. Les troisième et quatrième organes de jonction 21 traversent par ailleurs la paroi de séparation 26 au niveau des deuxièmes zones de passage 31, 32. Par ailleurs, hors du deuxième compartiment et en arrière-plan de la borne de connexion de sortie de phase 4 sont également visibles au travers de la deuxième zone de passage 32 la borne de connexion de sortie de neutre 8 sous la forme d'une cage à vis et l'autre partie du troisième organe de jonction 20. Le troisième organe de jonction 20 prolonge la deuxième extrémité 23 de la voie de courant de neutre 16.

En ce qui concerne le sous ensemble de protection neutre à droite 11a, le deuxième compartiment comprend la voie de courant de neutre 16 comprenant la première portion 33 et la deuxième portion 34 sous forme de plaques métalliques, le contact fixe 5 et le contact mobile 6 du deuxième ensemble de contacts, une partie de la serrure 14 reliée au contact mobile 6 et des première et deuxième tôles d'arc de neutre 44a, 44b. La première portion 33 est reliée électriquement au premier organe de jonction 18 par la première extrémité 22, à la première tôle d'arc de neutre 44a et au contact fixe 5. La deuxième portion 34 est reliée électriquement au contact mobile 6 du deuxième ensemble de contacts par un câble électrique souple 45 de type tresse, à la deuxième tôle d'arc de neutre 44b et au troisième organe de jonction 20 par la deuxième extrémité 23.

Dans cet exemple, la première portion 33, le premier organe de jonction 18, le contact fixe 5 et la première tôle d'arc de neutre 44a sont une première pièce P1 d'un seul tenant ce qui facilite l'industrialisation. De la même manière, la deuxième portion 34, la deuxième tôle d'arc de neutre 44b et le troisième organe de jonction 20 sont une deuxième pièce P2 d'un seul tenant ce qui facilite l'industrialisation.

La face droite 26a de la paroi de séparation 26 présente des empreintes de positionnement de formes complémentaires à la première pièce P1, à la deuxième pièce P2 et aux bornes de connexion d'entrée et de sortie de phase 3, 4 ce qui facilite le montage lors de la fabrication.

Les figures 4 à 6 montrent partiellement l'appareillage électrique de protection phase neutre vu par son côté gauche et notamment le premier compartiment.

Le premier compartiment qui est délimité par la paroi de séparation 26 et la face interne de la première coque 38, qui sur cette figure n'est pas visible, comprend une partie des sous-ensembles de raccordement d'entrée et de sortie neutre à gauche spécifiques 9b, 10b et une partie du sous ensemble de protection neutre à droite 11a.

En ce qui concerne le sous-ensemble de raccordement d'entrée 9b, le deuxième compartiment comprend à proximité de l'extrémité supérieure 27 la borne de connexion d'entrée de neutre 7 qui est sous la forme d'une cage à vis, une partie du premier organe de jonction 18 qui est relié à la borne de connexion d'entrée de neutre 7 et une partie du deuxième organe de jonction 19. Les premier et deuxième organes de jonction 18, 19 traversent par ailleurs la paroi de séparation 26 au niveau des premières zones de passage 28, 29. Le deuxième organe de jonction 19 est soudé à la première extrémité 24 de la voie de courant de phase 17.

En ce qui concerne le sous-ensemble de raccordement de sortie 10b, le premier compartiment comprend à proximité de l'extrémité inférieure 30 la borne de connexion de sortie de neutre 8 qui est sous la forme d'une cage à vis, une partie du troisième organe de jonction 20 qui est relié à la borne de connexion de sortie de neutre 8 et une partie du quatrième organe de jonction 21. Les troisième et quatrième organes de jonction 21 traversent par ailleurs la paroi de séparation 26 au niveau des deuxièmes zones de passage 31, 32. Le quatrième organe de jonction 21 prolonge la deuxième extrémité 25 de la voie de courant de phase 17.

En ce qui concerne le sous ensemble de protection neutre à droite 11a, le premier compartiment comprend la voie de courant de phase 17 comprenant la première portion 35 et la deuxième portion 36 sous forme de plaques métalliques, le contact fixe 1 et le contact mobile 2 du premier ensemble de contacts, une partie de la serrure 14 reliée au contact mobile 2, le déclencheur magnétique 40, le déclencheur thermique 41, la chambre de coupure 42 et les première et deuxième tôles d'arc de phase 43a, 43b. La première portion 35 est reliée électriquement au deuxième organe de jonction 19 par la première extrémité 24, à la première tôle d'arc de neutre 43a et au contact fixe 1. La première portion 35 inclut un enroulement du déclencheur magnétique 40. La deuxième portion 36 est reliée électriquement au contact mobile 2 du premier ensemble de contacts par un câble électrique souple 45', à la deuxième tôle d'arc de phase 43b, au déclencheur thermique 41 et au quatrième organe de jonction 21 par la deuxième extrémité 25.

Dans cet exemple, la première portion 35, le contact fixe 5, le déclencheur magnétique 40 et la première tôle d'arc de phase 43a sont une troisième pièce P3 d'un seul tenant ce qui facilite l'industrialisation. De la même manière, la deuxième portion 36, la deuxième tôle d'arc de phase 43b, le déclencheur thermique 43 sont une quatrième pièce P4 d'un seul tenant ce qui facilite l'industrialisation. En revanche, le deuxième organe de jonction 19 et le quatrième organe de jonction 21 ne font pas partie des troisième et quatrième pièces P3, P4.

La face gauche 26b de la paroi de séparation 26 présente des empreintes de positionnement de formes complémentaires à la troisième pièce P3, à la quatrième pièce P4 et aux bornes de connexion d'entrée et de sortie de neutre 7, 8 ce qui facilite le montage lors de la fabrication.

La figure 7 montre l'appareillage électrique de protection phase neutre qui est vu par son côté droit avec le boîtier 37 formé par les première et deuxième coques 38, 39 lesquelles sont assemblées par l'intermédiaire de la paroi de séparation 26 qui forme une entretoise. Le boîtier 37 présente une forme modulaire standard et essentiellement parallélépipédique rectangle. La borne de connexion d'entrée de neutre 7 est à gauche de la borne de connexion d'entrée de phase 3. Les bornes de connexion d'entrée de neutre et de phase 7, 3 débouchent de la face latérale supérieure du boîtier 37. L'organe de manoeuvre 13 est saillant de la face avant du boîtier 37.

La figure 8 montre l'appareillage électrique de protection phase neutre qui est vu par son côté gauche avec le boîtier 37 formé par les première et deuxième coques 38, 39 lesquelles sont assemblées par l'intermédiaire de la paroi de séparation 26 qui forme une entretoise. La borne de connexion de sortie de neutre 8 est à gauche de la borne de connexion de sortie de phase 4. Les bornes de connexion d'entrée de neutre et de phase 8, 4 débouchent de la face latérale inférieure du boîtier 37. L'organe de manoeuvre 13 est saillant de la face avant du boîtier 37.

La figure 9 représente une vue en perspective et en éclaté de l'appareillage électrique de protection phase neutre selon la première variante de réalisation avec l'ensemble des pièces venant d'être décrites en relation avec les figures 1 à 8. Cette figure illustre notamment les première, deuxième, troisième et quatrième pièces P1, P2, P3, P4 qui sont chacune d'un seul tenant ce qui présente un intérêt pour la fabrication qui en est facilitée.

Les figures 10 à 11 illustrent un appareillage électrique de protection phase neutre avec une seule ligne de courant de phase et une seule ligne de courant de neutre selon un deuxième exemple de réalisation de type disjoncteur et qui est au format modulaire de largeur modulaire valant un module. En outre, l'appareillage électrique de protection phase neutre comprend le sous ensemble de protection dit neutre à droite 11a qui est associé aux sous-ensembles de raccordement d'entrée et de sortie neutre à droite spécifique 9a, 10a.

L'on observe de ces figures 10 à 11 que le sous ensemble de protection dit neutre à droite 11a est identique à celui du premier exemple des figures 1 à 9. Seules de légères variations sont observables sur la voie de courant de neutre 16 et la voie de courant de phase 17.

La figure 10 montre partiellement l'appareillage électrique de protection phase neutre vu par son côté droit et notamment le deuxième compartiment.

Le deuxième compartiment qui est délimité par la paroi de séparation 26 et la face interne de la deuxième coque 39, qui sur cette figure n'est pas visible, comprend une partie des sous-ensembles de raccordement d'entrée et de sortie neutre à droite spécifiques 9a, 10a et une partie du sous ensemble de protection neutre à droite 11a.

En ce qui concerne le sous-ensemble de raccordement d'entrée 9a, le deuxième compartiment comprend à proximité de l'extrémité supérieure 27 la borne de connexion d'entrée de neutre 7 qui est sous la forme d'une cage à vis et le premier organe de jonction 18 qui ne traverse pas la paroi de séparation 26. Le premier organe de jonction 18 prolonge la première extrémité 22 de la voie de courant de neutre 16.

En ce qui concerne le sous-ensemble de raccordement de sortie 10a, le deuxième compartiment comprend à proximité de l'extrémité inférieure 30 la borne de connexion de sortie de neutre 8 qui est sous la forme d'une cage à vis, et le troisième organe de jonction 20 qui ne traverse pas la paroi de séparation 26. Le troisième organe de jonction 20 prolonge la deuxième extrémité 23 de la voie de courant de neutre 16.

En ce qui concerne le sous ensemble de protection neutre à droite 11a, le deuxième compartiment comprend la voie de courant de neutre 16 comprenant la première portion 33 et la deuxième portion 34 sous forme de plaques métalliques, le contact fixe 5 et le contact mobile 6 du deuxième ensemble de contacts, une partie de la serrure 14 reliée au contact mobile 6 et des première et deuxième tôles d'arc de neutre 44a, 44b. La première portion 33 est reliée électriquement au premier organe de jonction 18 par la première extrémité 22, à la première tôle d'arc de neutre 44a et au contact fixe 5. La deuxième portion 34 est reliée électriquement au contact mobile 6 du deuxième ensemble de contacts par un câble électrique souple 45 de type tresse, à la deuxième tôle d'arc de neutre 44b et au troisième organe de jonction 20 par la deuxième extrémité 23.

Dans cet exemple, la première portion 33, le premier organe de jonction 18, le contact fixe 5 et la première tôle d'arc de neutre 44a sont une première pièce P1 d'un seul tenant ce qui facilite l'industrialisation. De la même manière, la deuxième portion 34, la deuxième tôle d'arc de neutre 44b et le troisième organe de jonction 20 sont une deuxième pièce P2 d'un seul tenant ce qui facilite l'industrialisation.

La face droite 26a de la paroi de séparation 26 présente des empreintes de positionnement de formes complémentaires à la première pièce P1, à la deuxième pièce P2 et aux bornes de connexion d'entrée et de sortie de neutre, 7, 8 ce qui facilite le montage lors de la fabrication.

La figure 11 montre partiellement l'appareillage électrique de protection phase neutre vu par son côté gauche et notamment le premier compartiment.

Le premier compartiment qui est délimité par la paroi de séparation 26 et la face interne de la première coque 38, qui sur cette figure n'est pas visible, comprend une partie des sous-ensembles de raccordement d'entrée et de sortie neutre à droite spécifiques 9a, 10a et une partie du sous ensemble de protection neutre à droite 11a.

En ce qui concerne le sous-ensemble de raccordement d'entrée 9a, le deuxième compartiment comprend à proximité de l'extrémité supérieure 27 la borne de connexion d'entrée de phase 3 qui est sous la forme d'une cage à vis, et le deuxième organe de jonction 19 qui ne traverse pas la paroi de séparation 26. Le deuxième organe de jonction 19 est relié par soudure à la première extrémité 24 de la voie de courant de phase 17.

En ce qui concerne le sous-ensemble de raccordement de sortie 10a, le premier compartiment comprend à proximité de l'extrémité inférieure 30 la borne de connexion de sortie de phase 4 qui est sous la forme d'une cage à vis et le quatrième organe de jonction 21 qui ne traverse pas la paroi de séparation 26. Le quatrième organe de jonction 21 prolonge la deuxième extrémité 25 de la voie de courant de phase 17 qui est dans cet exemple sous la forme d'un câble 45"de type tresse.

En ce qui concerne le sous ensemble de protection neutre à droite 11a, le premier compartiment comprend la voie de courant de phase 17 comprenant la première portion 35 et la deuxième portion 36, le contact fixe 1 et le contact mobile 2 du premier ensemble de contacts, une partie de la serrure 14 reliée au contact mobile 2, le déclencheur magnétique 40, le déclencheur thermique 41, la chambre de coupure 42 et les première et deuxième tôles d'arc de phase 43a, 43b. La première portion 35 est reliée électriquement au deuxième organe de jonction 19 par la première extrémité 24, à la première tôle d'arc de neutre 43a et au contact fixe 1. La première portion 35 comprend un enroulement du déclencheur magnétique 40. La deuxième portion 36 qui comprend un câble 45"de type tresse est reliée électriquement au contact mobile 2 du premier ensemble de contacts par un câble électrique souple 45', à la deuxième tôle d'arc de phase 43b, au déclencheur thermique 41 et au quatrième organe de jonction 21 par la deuxième extrémité 25.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Appareillage électrique de protection phase neutre de préférence au format modulaire comprenant :
- une ligne de courant de phase comprenant au moins un premier ensemble de contacts fixe et mobile (1, 2) entre une borne de connexion d'entrée de phase (3) et une borne de connexion de sortie de phase (4),
- une ligne de courant de neutre comprenant au moins un deuxième ensemble de contacts fixe et mobile (5, 6) entre une borne de connexion d'entrée de neutre (7) et une borne de connexion de sortie de neutre (8),
- les bornes de connexion d'entrée de phase et de neutre (3, 7) formant un sous-ensemble de raccordement d'entrée (9a, 9b) et les bornes de connexion de sortie de phase et de neutre (4, 8) formant un sous-ensemble de raccordement de sortie (10a, 10b),
- un sous-ensemble de protection (11a) comportant les premier et deuxième ensembles de contacts fixe et mobile (1, 2, 5, 6), une unité de commutation (12) comportant un organe de manoeuvre (13) et au moins une serrure (14) reliée aux contacts mobiles (2, 6), une unité de déclenchement (15) configurée pour actionner la serrure (14) en cas de détection d'un défaut pour séparer les contacts fixes et mobiles (1, 2, 5, 6) des premier et deuxième ensembles,
l'appareillage électrique de protection phase neutre est **caractérisé en ce que**
- le sous-ensemble de raccordement d'entrée est dit neutre à droite (9a) et est spécifique et comprend la borne de connexion d'entrée de neutre (7) disposée à droite de la borne de connexion d'entrée de phase (3), et le sous ensemble de raccordement de sortie neutre est dit neutre à droite (10a) et est spécifique et comprend la borne de connexion de sortie de neutre (8) disposée à droite de la borne de connexion de sortie de phase (4), lesquels sont associés au sous-ensemble de protection (11a) ou
- le sous-ensemble de raccordement d'entrée neutre est dit neutre à gauche (9b) et est spécifique et comprend la borne de connexion d'entrée de neutre (7) disposée à gauche de la borne de connexion d'entrée de phase (3), et le sous ensemble de raccordement de sortie neutre est dit neutre à gauche (10b) et est spécifique et comprend la borne de connexion de sortie de neutre (8) disposée à gauche de la borne de connexion de sortie de phase (4), lesquels sont associés au sous-ensemble de protection (11a) et
- **en ce que** le sous-ensemble de protection (11a) est dit commun et est identique qu'il soit associé au sous-ensemble de raccordement d'entrée neutre à droite (9a) spécifique et au sous ensemble de raccordement de sortie neutre à droite (10a) spécifique, ou qu'il soit associé au sous-ensemble de raccordement d'entrée neutre à gauche (9b) spécifique et au sous ensemble de raccordement de sortie neutre à gauche (10b) spécifique.

2. Appareillage électrique de protection phase neutre selon la revendication 1, **caractérisé en ce que** le sous ensemble de protection commun est dit neutre à droite (1 1a) et comprend une voie de courant de neutre (16) comportant le deuxième ensemble de contacts fixe et mobile (5, 6) disposée à droite d'une voie de courant de phase (17) comportant le premier ensemble de contacts fixe et mobile (1, 2), le sous ensemble de protection dit neutre à droite (11a) étant associé soit aux sous-ensembles de raccordement d'entrée et de sortie neutre à droite (9a, 10a) spécifiques, soit aux sous-ensembles de raccordement d'entrée et de sortie neutre à gauche spécifiques (9b, 10b).

3. Appareillage électrique de protection phase neutre selon la revendication 1, **caractérisé en ce que** le sous ensemble de protection commun est dit neutre à gauche et comprend une voie de courant de neutre (16) comportant le deuxième ensemble de contacts fixe et mobile (5, 6) disposée à gauche d'une voie de courant de phase (17) faisant partie de la ligne de courant de phase comportant le premier ensemble de contacts fixe et mobile (1, 2), le sous ensemble de protection dit neutre à gauche étant associé soit aux sous-ensembles de raccordement d'entrée et de sortie neutre à droite (9a, 10a) spécifiques, soit aux sous-ensembles de raccordement d'entrée et de sortie neutre à gauche (9b, 10b) spécifiques.

4. Appareillage électrique de protection phase neutre selon l'une quelconque des revendications 2 à 3, **caractérisé en ce que** le sous-ensemble de raccordement d'entrée (9a, 9b) comprend la borne de connexion d'entrée de neutre (7) et un premier organe de jonction (18) la raccordant à la voie de courant de neutre (16) et comprend la borne de connexion d'entrée de phase (3) et un deuxième organe de jonction (19) la raccordant à la voie de courant de phase (17), et le sous ensemble de raccordement de sortie (10a, 10b) comprend la borne de connexion de sortie de neutre (8) et un troisième organe de jonction (20) la raccordant à la voie de courant de neutre (16) et comprend la borne de connexion de sortie de phase (4) et un quatrième organe de jonction (21) la raccordant à la voie de courant de phase (17).

5. Appareillage électrique de protection phase neutre selon les revendications 2 et 4, **caractérisé en ce que** le sous ensemble de protection dit neutre à droite (11a) est associé aux sous-ensembles de raccordement d'entrée et de sortie neutre à droite (9a, 10a) spécifiques et **en ce que** les sous-ensembles de raccordement d'entrée et de sortie neutre à droite (9a, 10a) spécifiques comprennent respectivement le premier organe de jonction (18) ne croisant pas le deuxième organe de jonction (19) et le troisième organe de jonction (20) ne croisant pas le quatrième organe de jonction (21).

6. Appareillage électrique de protection phase neutre selon les revendications 2 et 4, **caractérisé en ce que** le sous ensemble de protection dit neutre à droite (11a) est associé aux sous-ensembles de raccordement d'entrée et de sortie neutre à gauche (9b, 10b) spécifiques et **en ce que** les sous-ensembles de raccordement d'entrée et de sortie neutre à gauche (9b, 10b) spécifiques comprennent respectivement le premier organe de jonction (18) croisant le deuxième organe de jonction (19) et le troisième organe de jonction (20) croisant le quatrième organe de jonction (21).

7. Appareillage électrique de protection phase neutre selon les revendications 3 et 4, **caractérisé en ce que** le sous ensemble de protection dit neutre à gauche est associé aux sous-ensembles de raccordement d'entrée et de sortie neutre à gauche (9b, 10b) spécifiques et **en ce que** les sous-ensembles de raccordement d'entrée et de sortie neutre à gauche (9b, 10b) spécifiques comprennent respectivement le premier organe de jonction (18) ne croisant pas le deuxième organe de jonction (19) et le troisième organe de jonction (20) ne croisant pas le quatrième organe de jonction (21).

8. Appareillage électrique de protection phase neutre selon les revendications 3 et 4, **caractérisé en ce que** le sous ensemble de protection dit neutre à gauche est associé aux sous-ensembles de raccordement d'entrée et de sortie neutre à droite (9a, 10a) spécifiques et **en ce que** les sous-ensembles de raccordement d'entrée et de sortie neutre à droite (9a, 10a) spécifiques comprennent respectivement le premier organe de jonction (18) croisant le deuxième organe de jonction (19) et le troisième organe de jonction (20) croisant le quatrième organe de jonction (21).

9. Appareillage électrique de protection phase neutre selon l'une quelconque des revendications 4 à 8, **caractérisé en ce que** le premier organe de jonction (18) est intégré dans le prolongement d'une première extrémité (22) de la voie de courant de neutre (16) et le troisième organe de jonction (20) est intégré dans le prolongement d'une deuxième extrémité (23) de la voie de courant de neutre (16).

10. Appareillage électrique de protection phase neutre selon l'une quelconque des revendications 4 à 9, **caractérisé en ce que** le deuxième organe de jonction (19) et le quatrième organe de jonction (21) sont des pièces distinctes et séparées de la voie de courant de phase (17) et des bornes de connexion de sortie et d'entrée de phase (3, 4) et **en ce que** le deuxième organe de jonction (19) est soudé à une première extrémité (24) de la voie de courant de phase (17) et **en ce que** le quatrième organe de jonction (21) est soudé à une deuxième extrémité (25) de la voie de courante de phase (17).

11. Appareillage électrique de protection phase neutre selon l'une quelconque des revendications 2 à 10, **caractérisé en ce qu'**il comprend une paroi de séparation (26) en matériau isolant séparant au moins la voie de courant de phase (17) de la voie de courant de neutre (16), la borne de connexion d'entrée de phase (3) de la borne de connexion d'entrée de neutre (7) et la borne de connexion de sortie de phase (4) de la borne de connexion de sortie de neutre (8).

12. Appareillage électrique de protection phase neutre selon les revendications 11 et 6 ou 11 et 8, la paroi de séparation (26) comprend une extrémité supérieure (27) comprenant des premières zones de passage (28, 29) des premier et deuxième organes de jonction (18, 19) et une extrémité inférieure (30) comprenant des deuxièmes zones de passage (31, 32) des troisième et quatrième organes de jonction (20, 21).

13. Appareillage électrique de protection phase neutre selon l'une quelconque des revendications 2 à 12, **caractérisé en ce que** la voie de courant de neutre (16) comprend une première portion (33) de voie de courant de neutre (16) reliée au moins au premier organe de jonction (18) et au contact fixe (5) du deuxième ensemble de contacts et comprend une deuxième portion (34) de voie de courant de neutre (16) reliée électriquement au moins au contact mobile (6) du deuxième ensemble de contacts et au troisième organe de jonction (20).

14. Appareillage électrique de protection phase neutre selon l'une quelconque des revendications 2 à 13, **caractérisé en ce que** la voie de courant de phase (17) comprend une première portion (35) de voie de courant de phase (17) reliée électriquement au moins au deuxième organe de jonction (19) et au contact fixe (1) du premier ensemble de contacts et comprend une deuxième portion (36) de voie de courant de phase (17) reliée électriquement au moins au contact mobile (2) du premier ensemble de contacts et au quatrième organe de jonction (21).
